# FASCICULE DE BREVET EUROPEEN

(11) **EP 2 388 210 B1**
(45) Date de publication et mention de la délivrance du brevet: **21.09.2016**
(21) Numéro de dépôt: 11166619.4
(22) Date de dépôt: 18.05.2011
(51) Int. Cl.: B65F 1/14

(54) **Bac de collecte de déchets avec avertisseur de collecte**
Abfallsammelbehälter mit Sammelmelder
Refuse collection bin with collection indicator

(30) Priorité: 21.05.2010 FR 1053982
(43) Date de publication de la demande: 23.11.2011
(73) Titulaire: COMPAGNIE PLASTIC OMNIUM, 69007 Lyon (FR)
(72) Inventeur: Petri, Jean-Pierre, 01150, LAGNIEU (FR); Bouguedra, David, 01500, AMBERIEU EN BUGEY (FR)
(74) Mandataire: Descazeaux, Charles

(56) Documents cités:
- GB-A- 2 454 707
- US-B1- 6 295 946

## Description

La présente invention concerne le domaine des bacs de collecte de déchets, notamment celui des bacs de collecte individuels roulants présentant une capacité comprise entre 80 et 1200 litres.

On connaît, par exemple du document US-B-6 295 946, un bac de collecte de déchets selon le préambule de la revendication 1, comportant une cuve ayant un fond et des parois latérales et ouverte à son extrémité supérieure. Un tel bac comprend également un couvercle, mobile en rotation autour d'un axe essentiellement horizontal, entre une position dans laquelle il ferme l'extrémité supérieure de la cuve en reposant sur une collerette entourant l'extrémité supérieure de la cuve, et une position dans laquelle il laisse l'accès libre à la cuve.

Ce type de bac est utilisé pour collecter les déchets des utilisateurs particuliers, et est régulièrement vidé lors du passage d'un camion de collecte de déchets.

Toutefois, au vu du coût croissant de la collecte de déchets, de plus en plus de collectivités territoriales envisagent de mettre en place une tarification individuelle pour le service de collecte des bacs, chaque producteur de déchets étant par exemple facturé selon le nombre de collectes subies par son bac pendant une période donnée.

On a constaté que certains bacs individuels stationnaient sur le trottoir pour des raisons pratiques. Ils sont ainsi vidés sans que cela ne soit nécessaire ou souhaité par l'utilisateur. Or, comme le nombre de collectes effectuées pour un bac est déterminé lorsque le bac est basculé dans une benne de camion de collecte (par exemple par communication entre une puce électronique placée sur le bac et un lecteur situé sur le camion de collecte), la collecte est comptabilisée et facturée à l'utilisateur, même lorsque le vidage n'est pas souhaité (notamment lorsque le bac est vide).

Il existe donc un besoin pour rendre cette forme de tarification plus juste à l'égard des producteurs de déchets en toutes circonstances, et ce même lorsqu'ils laissent leur bac stationner dans la rue, par exemple parce qu'ils partent en vacances.

On connait déjà dans l'état de la technique un bandage coloré en tissu mis en place par l'utilisateur sur le bac, notamment sur une poignée située à son extrémité arrière. Ce bandage coloré indique que l'utilisateur souhaite que l'on collecte son bac. Toutefois, un tel bandage est susceptible d'être dégradé rapidement car il peut être facilement arraché, ou endommagé du fait des conditions météorologiques. De ce fait, un tel système n'est pas réellement satisfaisant.

L'invention a pour objet de mettre au point un bac permettant une tarification plus juste du service de collecte par le producteur de déchets, lui permettant notamment d'indiquer de façon efficace lorsqu'il souhaite que son bac soit collecté.

A cet effet, l'invention a pour objet un bac de collecte de déchets comportant une cuve ouverte à son extrémité supérieure et un couvercle mobile en rotation autour d'un axe essentiellement horizontal, entre une position fermée dans laquelle il ferme l'extrémité supérieure de la cuve et une position ouverte dans laquelle il laisse l'accès libre à la cuve, le bac comprenant un organe relié à une paroi du couvercle ou de la cuve par une longe dimensionnée de sorte que, lorsque le couvercle est en position fermée, l'organe est apte à prendre une position de repos dans laquelle il est situé à l'intérieur du volume défini par la cuve et le couvercle et une position d'indication dans laquelle il est situé à l'extérieur de ce volume.

Par « longe », on entend un élément qui permet de relier l'organe à la paroi du couvercle ou de la cuve tout en lui permettant d'être éloigné de cette paroi. Une telle longe peut être réalisée sous forme de chaîne, de corde, ou de lanière, par exemple en tissu.

Ainsi, lorsque l'utilisateur ne souhaite pas que son bac soit collecté, il place l'organe dans sa position de repos, à l'intérieur de la cuve et, lorsqu'il souhaite que le bac soit collecté, il le place dans sa position d'indication qui le rend visible depuis l'extérieur du bac. Le bac dispose ainsi d'un indicateur robuste qu'il n'est pas possible de détacher du bac sans outil spécifique et qui résiste bien de ce fait à la fois au vandalisme et aux intempéries.

L'invention comprend également une ou plusieurs caractéristiques de la liste suivante :
- la longe est reliée à la face interne du couvercle, face orientée vers l'intérieur de la cuve lorsque le couvercle est fermé. De cette façon, on réduit -les risques de vandalisme de l'organe indicateur. Il est en effet moins facile d'endommager l'organe puisqu'il n'est pas visible depuis l'extérieur du bac;
- le bac comprend des moyens de maintien de l'organe en contact avec la face interne du couvercle. Cela permet en effet de plaquer l'organe sur le couvercle notamment sa face interne, et ainsi d'éviter que l'organe ne soit positionné dans la cuve au voisinage des ordures. Cela limite donc les salissures de l'organe. Le bac est donc plus hygiénique pour l'utilisateur ;
- la longe est agencée de sorte que l'organe se trouve plaqué contre la face interne du couvercle lorsque le couvercle est en position verticale ou proche de la verticale. En particulier, les moyens de maintien et la longe sont agencés de sorte que les moyens de maintien sont aptes à activer le maintien de l'organe lorsque le couvercle est en position verticale ou proche de la verticale. Ainsi, lors du basculement du bac en vue de son vidage, lors duquel le couvercle prend une telle position verticale, l'organe est plaqué contre le couvercle et les moyens de maintien activent automatiquement le maintien de l'organe dans cette position correspondant, lorsque le couvercle se referme, à la position de repos de l'organe. Cela permet d'éviter que l'organe reste en position d'indication une fois le bac collecté. L'organe est en outre plaqué contre le couvercle sans que cela ne demande un effort supplémentaire aux collecteurs de déchets. Pour arriver à un tel résultat, la longe peut notamment être reliée à la face interne du couvercle en partie arrière de celui-ci et les moyens de maintien peuvent être placés sur le couvercle à une distance des moyens de liaison de la longe au couvercle essentiellement égale à la longueur de la longe, selon une direction essentiellement perpendiculaire à celle de l'axe de rotation du couvercle ;
- en particulier, l'organe est réalisé en métal et les moyens de maintien sont constitués par un aimant. L'aimant est choisi de sorte que la force qu'il exerce sur l'organe est supérieure au poids de l'organe. Ce mode de réalisation est particulièrement avantageux puisque la simple proximité de l'aimant et de l'organe suffit pour enclencher le maintien de l'organe contre la face interne du couvercle. Les moyens de maintien peuvent également comprendre des moyens mécaniques tels que des moyens d'encliquetage ;
- l'organe du conteneur comprend deux parois formant entre elles un angle supérieur à 45°. De cette façon, une première paroi de l'organe peut être posée sur une collerette du bac entourant l'extrémité supérieure de la cuve alors que la deuxième paroi rend l'organe plus visible depuis l'extérieur
- le bac comprend des moyens de verrouillage de l'organe en position de repos, ce qui permet d'éviter qu'une personne malintentionnée positionne l'organe en position d'indication alors que le producteur de déchets souhaitait le conserver en position de repos ;
- le bac comprend des moyens de verrouillage empêchant l'ouverture du couvercle, ces moyens comprenant de préférence une serrure apte à s'ouvrir lorsque le bac est en position de vidage. Les moyens de verrouillage de l'organe en position de repos peuvent notamment être constitués de cette serrure et éventuellement les moyens de maintien de l'organe contre la face interne du couvercle. Une telle serrure permet également d'éviter que les voisins ne placent leurs propres déchets dans le bac du producteur de déchets et permet ainsi d'augmenter la justesse du système de tarification. En outre, la serrure est apte à s'ouvrir lorsque le conteneur est placé dans une certaine position, correspondant à la position du bac lors de son basculement dans la benne de collecte. Cela autorise le vidage facile du conteneur avec l'ouverture du couvercle lors du basculement du bac dans la benne de collecte, même lorsque l'utilisateur a fermé la serrure. Une telle serrure est relativement classique.

L'invention sera mieux comprise à la lecture de la description qui va suivre, donnée uniquement à titre d'exemple et faite en se référant aux dessins dans lesquels :
- la figure 1 est une vue de la partie supérieure d'un bac de collecte de déchets conforme à l'invention, avec un organe en position d'indication.
- la figure 2 est une vue partielle du bac de la figure 1, montrant plus particulièrement le couvercle en position ouverte.

On a représenté sur la figure 1 un bac de collecte de déchets 12 pourvu d'un couvercle 10. Le bac de collecte 12 comprend une cuve 14, la cuve comprenant un fond et des parois latérales 16 et étant ouverte à son extrémité supérieure. Une collerette 18 entoure la cuve 14 à son extrémité supérieure.

Le couvercle 10 est mobile en rotation autour d'un axe horizontal 20, situé en partie arrière du bac, au niveau de l'extrémité supérieure de la cuve et de sa poignée de préhension 22. Le couvercle 10 peut prendre une position fermée, dans laquelle il recouvre la cuve et repose sur la collerette 18 (position représentée sur la figure 1), et une position d'ouverture, laissant libre l'accès à la cuve.

La figure 2 représente la face interne du couvercle, orientée vers l'intérieur de la cuve lorsque le couvercle est fermé. Ce couvercle comprend un corps 24 et des ailettes 26 s'étendant en saillie du corps vers l'arrière pour relier celui-ci à la cuve. Le bac comprend également un organe 28 relié au couvercle par l'intermédiaire d'une longe 30 constituée dans l'exemple par une lanière en tissu. La longe 30 est plus particulièrement reliée au couvercle à l'extrémité arrière du corps du couvercle, par l'intermédiaire d'un rivet 31A. La longe est également fixée sur l'organe par l'intermédiaire d'un rivet 31 B.

Comme on le voit sur la figure 2, l'organe comprend une première paroi 32 sur laquelle est fixée la longe et une deuxième paroi 34 formant un retour, perpendiculaire à la première paroi.

La longe 30 est dimensionnée de sorte que l'organe peut prendre une position de repos, dans laquelle l'organe est à l'intérieur du volume défini par la cuve et le couvercle, lorsque le couvercle est fermé, et une position d'indication, représentée sur la figure 1, dans lequel l'organe est à l'extérieur de ce volume. En particulier, la longueur de la longe 30 est suffisante pour permettre de positionner l'organe 28 au moins partiellement à l'extérieur de la cuve. Elle présente dans l'exemple une longueur environ égale aux trois quarts d'une dimension du corps de couvercle.

Dans la position d'indication sur la figure 1, le retour 34 de l'organe 28 est posé sur une portion de la collerette 18 située sur une paroi latérale de la cuve et la première paroi 32 est essentiellement verticale, bien visible de l'extérieur. L'organe est maintenu en position d'indication par coopération du couvercle et de la collerette du bac, le retour étant coincé entre ces deux éléments.

Dans le mode de réalisation représenté sur les figures, l'organe 28 est réalisé en un matériau métallique et un aimant 40 (représenté en pointillés) est agencé sur la face interne du couvercle. Cet aimant 40 est agencé sur la partie avant de la face interne du couvercle, à une distance de la liaison de la longe 30 au couvercle (dans l'exemple la distance au rivet 31A) proche ou égale à la longueur de la longe, selon une direction essentiellement perpendiculaire à celle de l'axe de rotation du couvercle. De ce fait, dans la position de la figure 2, l'aimant 40 se trouve en regard de l'organe 28. L'aimant 40 est choisi de sorte que la force qu'il exerce sur l'organe est supérieure au poids de l'organe. L'aimant 40 permet de maintenir l'organe plaqué contre la face interne du couvercle, en particulier en position de repos lorsque, le couvercle est par la suite fermé.

De cette façon, l'organe peut en toutes circonstances être plaqué contre la face interne du couvercle, même lorsque le couvercle est en position fermée et que la face interne est orientée vers le bas. On évite alors les salissures de l'organe puisque celui-ci ne se trouve pas au milieu des ordures lorsqu'il est en position de repos. On le rend également plus facilement accessible pour le producteur de déchets.

Grâce au bac selon l'invention, le producteur de déchets propriétaire du bac peut indiquer de façon simple au collecteur de déchets s'il souhaite que son bac soit collecté, en plaçant l'organe indicateur 28 en position d'indication. Lorsqu'il ne souhaite pas que le bac soit collecté, il laisse l'organe 28 en position de repos à l'intérieur du bac.

Lors de la collecte du bac, de façon classique, le bac est basculé dans une benne à ordures d'un camion de collecte. Lors de ce basculement, le couvercle est vertical avec la poignée de préhension située à l'extrémité supérieure du couvercle. Dans cette position, et du fait de la gravité, l'organe 28 passe (de manière autonome) de la position d'indication à une position dans laquelle l'organe en contact avec le couvercle, telle que celle représentée à la figure 2. L'organe 28 recouvre alors l'aimant 40 et est attiré vers lui de sorte que lorsque le bac est replacé en position d'utilisation, l'organe est en position de repos, à l'intérieur du volume défini par la cuve et le couvercle et plaqué contre la face interne du couvercle. Une fois le bac collecté, l'organe est donc replacé en position de repos sans intervention du producteur de déchets ni du collecteur.

On notera que l'invention n'est pas limitée au mode de réalisation présenté ci-dessus.

En effet, l'organe peut par exemple être réalisé en un autre matériau que celui décrit ci-dessus et peut être d'une autre forme que celle décrite ci-dessus, par exemple une forme plane.

En outre, la longe peut également être réalisée en un autre matériau que le tissu, par exemple en un matériau plastique. Elle pourrait également être constituée par une chaîne ou une corde. Elle peut être reliée au bac en d'autres endroits et par d'autres moyens que les moyens décrits, par exemple par des vis. Elle peut également être de dimension différente de ce qui a été décrit. L'organe pourrait par exemple être positionné au niveau de la paroi avant du bac.

On notera également que la longe peut être reliée au bac au niveau d'une des parois de la cuve.

Les moyens de maintien de l'organe en position de repos sont également optionnels. Ils peuvent aussi comprendre des moyens d'autre type qu'un aimant, par exemple des moyens mécaniques tels que des moyens d'encliquetage.

On notera également que le bac comprend de préférence une serrure permettant le verrouillage du couvercle en position fermée sur la cuve pour éviter qu'un voisin malintentionné d'introduire dans la cuve ses propres déchets. Cette serrure est de préférence conformée pour s'ouvrir lorsque le bac prend une position telle que le couvercle est essentiellement vertical avec sa poignée à son extrémité supérieure. On ne détaille pas ici plus avant ce type de serrure, connu en soi. Une telle serrure permet l'ouverture du bac lors de son basculement, sans pour autant qu'un voisin puisse l'ouvrir facilement et sans manipulations complexes du bac.

Cette serrure permet le verrouillage de l'organe en position de repos et empêche la collecte du bac lorsque cela n'est pas souhaité par l'utilisateur puisqu'elle empêche l'accès à l'organe de personnes non autorisées lorsque celui-ci est en position de repos.

## Revendications

1. Bac de collecte de déchets (12) comportant une cuve (14) ouverte à son extrémité supérieure et un couvercle (10) mobile en rotation, autour d'un axe (20) essentiellement horizontal, entre une position fermée dans laquelle il ferme l'extrémité supérieure de la cuve (14), et une position ouverte dans laquelle il laisse l'accès libre à la cuve (14), **caractérisé en ce que** le bac (12) comprend un organe d'indication (28) relié à une paroi du couvercle (24) ou de la cuve par une longe (30), dimensionnée de sorte que, lorsque le couvercle (10) est en position fermée, l'organe (28) est apte à prendre une position de repos dans laquelle il est situé à l'intérieur du volume défini par la cuve (14) et le couvercle (10) et une position d'indication dans laquelle il est situé à l'extérieur de ce volume.

2. Bac (12) selon la revendication précédente, dans lequel la longe (30) est reliée à une face interne (24) du couvercle (10), orientée vers l'intérieur de la cuve (14) lorsque le couvercle est fermé.

3. Bac (12) selon l'une quelconque des revendications précédentes, dans lequel la longe (30) est agencée de sorte que l'organe (28) se trouve plaqué contre une face interne (24) du couvercle (10) lorsque le couvercle (10) est en position verticale ou proche de la verticale.

4. Bac (12) selon l'une quelconque des revendications précédentes, dans lequel, lorsque l'organe d'indication (28) est relié à une paroi du couvercle (24), le bac (12) comprend des moyens de maintien (40) de l'organe (28) en contact avec une face interne du couvercle (10).

5. Bac (12) selon la revendication précédente, dans lequel les moyens de maintien (40) et la longe (30) sont agencés de sorte que les moyens de maintien (40) sont aptes à activer le maintien de l'organe (28), lorsque le couvercle (10) est en position verticale ou proche de la verticale.

6. Bac (12) selon l'une quelconque des revendications 4 et 5 dans lequel l'organe (28) est réalisé en métal, les moyens de maintien comprenant au moins un aimant (40) agencé de préférence sur la face interne du couvercle (10).

7. Bac (12) selon l'une quelconque des revendications précédentes, dans lequel l'organe (28) comprend deux parois (32, 34) formant entre elles un angle supérieur à 45°.

8. Bac (12) selon l'une quelconque des revendications précédentes, comprenant des moyens de verrouillage de l'organe (28) lorsqu'il se trouve en position de repos.

9. Bac (12) selon l'une quelconque des revendications précédentes, comprenant une serrure pour maintenir le couvercle (10) en position fermée sur la cuve (14), la serrure étant de préférence conformée pour s'ouvrir lorsque le bac (12) est en position de vidage.

10. Bac (12) selon les revendications 8 et 9 en combinaison, dans lequel les moyens de verrouillage de l'organe (28) en position de repos comprennent la serrure.

## Patentansprüche

1. Abfallsammelbehälter (12), umfassend eine Wanne (14), die an ihrem oberen Ende offen ist, und einen Deckel (10), der um eine im Wesentlichen horizontale Achse (20) zwischen einer geschlossenen Position, in der er das obere Ende der Wanne (14) verschließt, und einer offenen Position, in der er freien Zugang zur Wanne (14) gewährt, drehbeweglich ist, **dadurch gekennzeichnet**, **dadurch gekennzeichnet, dass** der Behälter (12) ein Anzeigeelement (28) umfasst, das mit einer Wand des Deckels (24) oder der Wanne durch ein Halteseil (30) verbunden ist, das derart dimensioniert ist, dass, wenn sich der Deckel (10) in geschlossener Position befindet, das Element (28) geeignet ist, eine Ruheposition, in der es sich innerhalb des von der Wanne (14) und des Deckels (10) definierten Volumens befindet, und eine Anzeigeposition einzunehmen, in der es sich außerhalb dieses Volumens befindet.

2. Behälter (12) nach dem vorhergehenden Anspruch, bei dem das Halteseil (30) mit einer Innenseite (24) des Deckels (10) verbunden ist, die zum Inneren der Wanne (14) gerichtet ist, wenn der Deckel geschlossen ist.

3. Behälter (12) nach einem der vorhergehenden Ansprüche, bei dem das Halteseil (30) derart angeordnet ist, dass das Element (28) gegen eine Innenseite (24) des Deckels (10) gedrückt wird, wenn sich der Deckel (10) in vertikaler Position oder nahe der Vertikalen befindet.

4. Behälter (12) nach einem der vorhergehenden Ansprüche, bei dem, wenn das Anzeigeelement (28) mit einer Wand des Deckels (24) verbunden ist, der Behälter (12) Mittel (40) zum Halten des Elements (28) in Kontakt mit einer Innenseite des Deckels (10) umfasst.

5. Behälter (12) nach dem vorhergehenden Anspruch, bei dem die Haltemittel (40) und das Halteseil (30) derart angeordnet sind, dass die Haltemittel (40) geeignet sind, das Halten des Elements (28) zu aktivieren, wenn sich der Deckel (10) in vertikaler Position oder nahe der Vertikalen befindet.

6. Behälter (12) nach einem der Ansprüche 4 und 5, bei dem das Element (28) aus Metall hergestellt ist, wobei die Haltemittel mindestens einen Magneten (40) umfassen, der vorzugsweise auf der Innenseite des Deckels (10) angeordnet ist.

7. Behälter (12) nach einem der vorhergehenden Ansprüche, bei dem das Element (28) zwei Wände (32, 34) umfasst, die zwischen sich einen Winkel größer als 45° bilden.

8. Behälter (12) nach einem der vorhergehenden Ansprüche, umfassend Mittel zur Verriegelung des Elements (28), wenn es sich in Ruheposition befindet.

9. Behälter (12) nach einem der vorhergehenden Ansprüche, umfassend ein Schloss, um den Deckel (10) auf der Wanne (14) in geschlossener Position zu halten, wobei das Schloss vorzugsweise dazu vorgesehen ist, sich zu öffnen, wenn sich der Behälter (12) in Entleerungsposition befindet.

10. Behälter (12) nach den Ansprüchen 8 und 9 in Kombination, bei dem die Mittel zur Verriegelung des Elements (28) in Ruheposition ein Schloss umfassen.

## Claims

1. Waste collection bin (12) comprising a tank (14) open at its upper end and a lid (10) rotatable about a substantially horizontal axis (20) between a closed position in which it closes the upper end of the tank (14) and an open position in which it allows free access to the tank (14), **characterised in that** the bin (12) comprises an indication member (28) connected to a wall of the lid (24) or of the tank by a cord (30), dimensioned such that, when the lid (10) is in closed position, the member (28) can take up a rest position in which it is located inside the volume defined by the tank (14) and the lid (10) and an indication position in which it is located outside this volume.

2. Bin (12) according to the preceding claim, wherein the cord (30) is connected to an inner side (24) of the lid (10), oriented towards the inside of the tank (14) when the lid is closed.

3. Bin (12) according to any one of the preceding claims, wherein the cord (30) is arranged such that the member (28) is pressed against an inner side (24) of the lid (10) when the lid (10) is in vertical or nearly vertical position.

4. Bin (12) according to any one of the preceding claims, wherein, when the indication member (28) is connected to a wall of the lid (24), the bin (12) comprises means (40) for holding the member (28) in contact with an inner side of the lid (10).

5. Bin (12) according to the preceding claim, wherein the holding means (40) and the cord (30) are arranged such that the holding means (40) are adapted to activate the holding of the member (28), when the lid (10) is in vertical or nearly vertical position.

6. Bin (12) according to claim 4 or 5, wherein the member (28) is made of metal, the holding means comprising at least one magnet (40) preferably arranged on the inner side of the lid (10).

7. Bin (12) according to any one of the preceding claims, wherein the member (28) comprises two walls (32, 34) forming together an angle greater than 45°.

8. Bin (12) according to any one of the preceding claims, comprising means for locking the member (28) when it is in rest position.

9. Bin (12) according to any one of the preceding claims, comprising a lock to hold the lid (10) in closed position on the tank (14), the lock preferably being adapted to open when the bin (12) is in emptying position.

10. Bin (12) according to claims 8 and 9 taken together, wherein the means for locking the member (28) in rest position include the lock.
